# EUROPÄISCHE PATENTSCHRIFT

(11) **EP 0 576 768 B1**
(45) Veröffentlichungstag und Bekanntmachung des Hinweises auf die Patenterteilung: **16.10.1996**
(21) Anmeldenummer: 92710025.5
(22) Anmeldetag: 20.08.1992
(51) Int. Cl.: F01L 1/26

(54) **Ventilantriebssystem für eine mehrzylindrige Brennkraftmaschine**
Valve driving system for multicylinder internal combustion engine
Dispositif de commande de soupapes pour moteur à combustion interne multicylindre

(30) Priorität: 27.06.1992 DE 4221134
(43) Veröffentlichungstag der Anmeldung: 05.01.1994
(73) Patentinhaber: MERCEDES-BENZ AG, 70327 Stuttgart (DE)
(72) Erfinder: Reckzügel, Christoph, Dipl.-Ing., W-7000 Stuttgart 50 (DE); Ohlendorf, Rolf, W-7056 Weinstadt (DE); Mürwald, Mario, Dipl.-Ing., W-7333 Ebersbach (DE); Frey, Jürgen, Dipl.-Ing., W-7300 Esslingen (DE); Doll, Gerhard, W-7000 Stuttgart (DE)

(56) Entgegenhaltungen:
- EP-A- 0 141 527
- EP-A- 0 267 687
- DE-A- 3 800 347
- DE-C- 3 613 945
- DE-C- 4 025 569
- US-A- 4 741 297

## Beschreibung

Die Erfindung betrifft ein Ventilantriebssystem für eine mehrzylindrige Brennkraftmaschine nach den im Oberbegriff des Patentanspruchs 1 angegebenen Merkmalen.

Aus der EP-A- 0 267 687 B1 ist ein Ventilantriebssystem mit zwei Einlaßventilen und einem Auslaßventil für jeden Zylinder bekannt. Die Kipphebelanordnung für diese Ventile setzt sich aus zwei Betätigungshebeln und einem Koppelhebel zusammen, wobei jeder Betätigungshebel von einem Niedrigdrehzahlnocken und der Koppelhebel von einem Hochdrehzahlnocken antreibbar ist. Beide Betätigungshebel und der Koppelhebel eines jeden Zylinders sind koppelbar und ergeben eine von dem Hochdrehzahlnocken angetriebene Einheit für die Betätigung beider Einlaßventile.

Aus der US-A-4 741 297 ist ein Ventilantriebssystem bekannt, bei dem einem Kipphebelpaar ein Einlaßventil zugeordnet ist (Fig.9). Es können aber auch einem Kipphebelpaar zwei Einlaßventile zugeordnet sein, das bedeutet, daß ein Betätigungshebel für die gleichzeitige Betätigung beider Einlaßventile bestimmt ist.

Ferner ist aus der DE-A.-3 800 347 ein Ventilbetätigungssystem bekannt, bei dem Kipphebelpaare aus Antriebskipphebel und freie Kipphebel mit Koppelvorrichtungen bestehen und bei dem einem Antriebskipphebel ein Einlaßventil oder einem Antriebskipphebel ein Auslaßventil betriebsmäßig zugeordnet ist, wobei der freie Kipphebel von dem Einlaßventil oder Auslaßventil lösbar ist. Die Kipphebelpaare für die Einlaßventile sind einander unmittelbar benachbart angeordnet. Die Lage und Wirkrichtung der Kupplungsbolzen senkrecht zur Achse der Kipphebelachse vermeiden einen örtlichen Verschleiß an den Nocken und zugeordneten Nockengleiteinrichtungen.

Schließlich ist aus der EP-A-0 141 527 ein Ventilantriebssystem bekannt, bei dem lediglich ein einziger Kipphebel als Gabelkipphebel für die Betätigung zweier Auslaßventile sowie nicht-koppelbare Kipphebel für die einfache Betätigung von Einlaßventilen vorgesehen sind.

Der Erfindung liegt die Aufgabe zugrunde, ein Ventilantriebssystem der im Oberbegriff des Anspruchs 1 angegebenen Gattung vorzusehen, mit dem sich unter weitgehender Beibehaltung einer kompakten Bauweise und unter Verwendung nur einer einzigen Nockenwelle für eine Zylinderreihe für den Ventilantrieb eines jeden Zylinders die verschiedenen Öffnungs- und Schließzeiten flexibler darstellen lassen.

Die Aufgabe wird durch die im Kennzeichen des Anspruchs 1 angegebenen Merkmale gelöst.

Das erfindungsgemäße Ventilantriebssystem erlaubt bei der Anordnung nur einer Nockenwelle im Zylinderkopf eine separate Ansteuerung des jeweils aus Betätigungs- und Koppelhebel bestehenden einlaß- und auslaßseitigen Kipphebelpaares eines jeden Zylinders und damit eine beliebige Festlegung der Schaltzeitpunkte für das Einlaß- und Auslaßventil hinsichtlich der Öffnungs- und Schließzeiten. Es ergeben sich durch die besondere Ausführung für jeden Zylinder somit Schaltmöglichkeiten, durch die nur die Betätigungshebel oder nur die Koppelhebel wirksam werden, oder es ist eine Schaltung möglich, bei der nur der Betätigungshebel für das eine Einlaßventil und der Koppelhebel für das andere Einlaßventil desselben Zylinders oder umgekehrt in Funktion tritt. Außerdem sind variable Steuerzeiten mit dem Auslaßventil in Verbindung mit variablen Steuerzeiten zumindest eines Einlaßventiles erreichbar.

In dem Unteranspruch ist noch eine förderliche Weiterbildung der Erfindung beansprucht.

Mit dem erfindungsgemäßen Ventilantriebssystem, bei dem die Nocken nur einer Nockenwelle alle Kipphebel für die Einlaß- und Auslaßventile einer Zylinderreihe betätigen und jeder Betätigungshebel und der zugeordnete Koppelhebel für die Betätigung mindestens eines Auslaßventiles zwischen den für die Einlaßventile bestimmten, aus Betätigungs- und Koppelhebel bestehenden Kipphebelpaaren angeordnet sind, ergibt sich eine Minimierung des Fertigungs-, Montage- und Platzaufwandes der mit dem Zylinderkopf verbundenen Steuerungsteile.

Der Gegenstand der Erfindung wird anhand eines in der Zeichnung dargestellten Ausführungsbeispieles näher beschrieben. Es zeigen:
- Fig. 1: eine mehrzylindige Brennkraftmaschine mit der erfindungsgemäßen Kipphebelanordnung in Draufsicht und
- Fig. 2: die Brennkraftmaschine mit der Kipphebelanordnung im Querschnitt und
- Fig. 3: in schematischer Darstellung die Kipphebelanordnung.

Im Zylinderkopf 1 einer mehrzylindrigen Brennkraftmaschine sind Auslaßventile 2 und Einlaßventile 3,4 vorgesehen, die allesamt von einer einzigen im Zylinderkopf 1 gelagerten Nockenwelle 5 über eine Kipphebelanordnung 6 angetrieben werden.

Die Kipphebelanordnung 6 umfaßt zwei Kipphebel für das Auslaßventil 2 sowie vier Kipphebel für die Betätigung der beiden Einlaßventile 3,4. Von diesen vier Kipphebeln wirken zwei als Betätigungshebel 8,9 und die weiteren zwei als Koppelhebel 10,11, während von den zwei Kipphebeln für das Auslaßventil 2 eines als Betätigungshebel 7 und das andere als Koppelhebel 7a wirkt.

Zwischen den Kipphebelpaaren 14,15 ist das Kipphebelpaar 22 angeordnet, und zwar sind die einlaßseitigen Betätigungshebel 8, 9 dem Koppelhebel 7a und Betätigungshebel 7 für das Auslaßventil 2 unmittelbar benachbart plaziert. Die Betätigungshebel 8,9 und die Koppelhebel 10, 11 sind auf einer gemeinsamen Kipphebelachse 12 und der Betätigungshebel 7 und der Koppelhebel 7a auf einer anderen Kipphebelachse 13 drehbar gelagert ( Fig. 1 u. 2). Zwischen beiden Kipphebelachsen 12, 13 verläuft die Nockenwelle 5.

Betätigungshebel und zugehöriger Koppelhebel bilden eine lösbare Einheit bzw. ein Kipphebelpaar. Die Kipphebelpaare 14, 15, 25 eines jeden Zylinders sind mit jeweils einer Koppelvorrichtung 16, 17, 22 versehen, von denen jede aus einem druckbeaufschlagbaren Arretierbolzen 16a, 17a, 22a und einer federbelasteten Führungstasse 16b, 17b, 22b besteht. Der Arretierbolzen ist in dem Koppelhebel längsverschiebbar gelagert, während die Führungstasse mit der Feder 16c, 17c, 22c in dem Betätigungshebel längsverschiebbar geführt ist, oder umgekehrt.

Pro Zylinder sind für jedes Einlaßventil 3,4 zwei unterschiedlich große Nockenerhebungen vorgesehen, das bedeutet, daß bei zwei Einlaßventilen 3,4 vier Nockenwellenerhebungen pro Zylinder vorliegen. Die Nocken 18, 19, 20, 21 für die Betätigungshebel 8, 9 und Koppelhebel 10, 11 haben Grundkreise gleichen Durchmessers, während die den Koppelhebeln 10, 11 zugeordneten Nocken 18, 21 größere Nockenerhebungen aufweisen als die den Betätigungshebeln 8,9 zugeordneten Nocken 19, 20. Durch eine derartige Kipphebelanordnung sind die Ventile eines Zylinders getrennt steuerbar, d.h., daß je nach Ansteuerung der Koppelvorrichtungen 16, 17 verschiedene Einlaßbeginn- und Einlaßendezeiten gefahren werden können.

In Fig. 3 ist zur besseren Übersicht in schematischer Darstellung das Ventilantriebssystem mit sechs Nocken 18, 19; 7, 7a; 20, 21 gezeigt, die mit Betätigungs- und Koppelhebeln für die Einlaß- und Auslaßventile zusammenarbeiten.

Im einzelnen sind zugeordnet der Koppelhebel 10 dem Nocken 18, der für das Einlaßventil 3 bestimmte Betätigungshebel 8 dem Nocken 19, der Betätigungshebel 7 für das Auslaßventil 2 dem Nocken 23, der Koppelhebel 7a dem Nocken 24, der Betätigungshebel 9 für das Einlaßventil 4 dem Nocken 20 und der Koppelhebel 11 dem Nocken 21.

Mit 16, 17 und 22 sind die Koppelvorrichtungen der einzelnen Kipphebelpaare 14, 15 und 25 bezeichnet.

Gegebenenfalls ist eine Ausführung mit nur einem Betätigungshebel 9 für das Einlaßventil 4 ohne Koppelhebel 11 einsetzbar, das bedeutet, daß Nocken 21, Koppelhebel 11 und Koppelvorrichtung 17 wegfallen (mit unterbrochenen Linien angedeutet).

Das in Fig. 3 gezeigte Ausführungsbeispiel läßt folgende Schaltmöglichkeiten für jeden Zylinder zu:
a) Es sind nur die Betätigungshebel für ein Auslaßventil und mindestens ein Einlaßventil wirksam
b) Es sind nur die Koppelhebel für ein Auslaßventil und mindestens ein Einlaßventil wirksam
c) Es ist nur ein Betätigungs- oder nur ein Koppelhebel der Kipphebelpaare für die Einlaßventile und entweder der Betätigungshebel oder der Koppelhebel für ein Auslaßventil wirksam.

Die Schaltmöglichkeiten können z.B. last-, drehzahl-, strömungs- und abgasrückführabhängig sein.

## Patentansprüche

1. Ventilantriebssystem, das für eine mehrzylindrige Brennkraftmaschine mit zwei Einlaßventilen und mindestens einem Auslaßventil pro Zylinder vorgesehen ist, mit einer einzigen Nockenwelle mit Nocken für die Betätigung dieser Ventile über auf Kipphebelachsen drehbar gelagerten Kipphebelanordnungen, die sich aus Kipphebelpaaren pro Zylinder zusammensetzen, von denen jedes einen Betätigungshebel und Koppelhebel sowie eine Koppelvorrichtung zur Koppelung von Betätigungs- und Koppelhebel umfaßt,
**dadurch gekennzeichnet**,
daß jedem Einlaß- und Auslaßventil (3,4;2) jeweils ein aus Betätigungs- und Koppelhebel(7,8,9; 7a, 10, 11) sowie Koppelvorrichtung (16, 17, 22) bestehendes Kipphebelpaar (14, 15, 25) zugeordnet ist und die Koppelvorrichtungen (16,17,22) sämtlicher aus Betätigungshebel (7,8,9) und Koppelhebel (7a,10,11) bestehenden Kipphebelpaare (14,15, 25) eines jeden Zylinders unabhängig voneinander steuerbar sind und daß jeder für die Betätigung mindestens eines Auslaßventiles (2) vorgesehene Betätigungshebel (7) und der zugeordnete Koppelhebel (7a) zwischen den aus Betätigungs- und Koppelhebel (8,9;10,11) bestehenden Kipphebelpaaren (14,15) für die Einlaßventile (3,4) eines jedes Zylinders angeordnet sind.

2. Ventilantriebssystem nach Anspruch 1,
**dadurch gekennzeichnet**,
daß jeder den Einlaßventilen (3,4) zugeordnete Betätigungshebel (8,9) unmittelbar neben dem Kipphebelpaar (25) für das Auslaßventil (2) liegt.

## Claims

1. A valve drive system intended for a multi-cylinder internal combustion engine with two inlet valves and at least one exhaust valve per cylinder, with a single camshaft with cams for the actuation of these valves via rocker lever arrangements rotatably mounted on rocker lever spindles and which are composed of pairs of rocker levers per cylinder, of which each comprises an actuating lever and a coupling lever as well as a coupling device for coupling actuating and coupling levers, characterised in that a pair (14, 15, 25) of rocker levers, consisting of actuating and coupling levers (7,8,9; 7a,10,11) as well as coupling device (16, 17, 22) are associated with each inlet and exhaust valve (3,4:2) and in that the coupling devices (16, 17, 22) of all rocker lever pairs (14, 15, 25) consisting of actuating lever (7, 8, 9) and coupling lever (7a, 10, 11) and of each cylinder can be controlled independently of one another and in that each actuating lever (7) provided for the actuation of at least one exhaust valve (2) and the associated coupling lever (7a) are disposed between the pairs of rocker levers (14, 15) consisting of actuating and coupling levers (8, 9, 10, 11) for the inlet valves (3, 4) of each cylinder.

2. A valve drive system according to Claim 1, characterised in that each actuating lever (8, 9) associated with the inlet valves (3, 4) is disposed directly beside the pair of rocker levers (25) for the exhaust valve (2).

## Revendications

1. Système d'entraînement de soupapes qui est prévu pour un moteur à combustion interne multicylindrique comprenant deux soupapes d'admission et au moins une soupape d'échappement par cylindre, avec un unique arbre à cames muni de cames servant à actionner ces soupapes par l'intermédiaire de dispositifs de culbuteurs montés rotatifs sur des axés de culbuteurs, et qui se composent de paires de culbuteurs pour chaque cylindre, dont chacune comprend un levier d'actionnement et un levier d'accouplement, ainsi qu'un dispositif d'accouplement servant à accoupler le levier d'actionnement et le levier d'accouplement,
**caractérisé**
en ce qu'à chaque soupape d'admission et d'échappement (3, 4 ; 2), est associée une paire de culbuteurs (14, 15, 25) composée de leviers d'actionnement et d'accouplement (7, 8, 9 ; 7a, 10, 11), ainsi que d'un dispositif d'accouplement (16, 17, 22), et les dispositifs d'accouplement (16, 17, 22) de toutes les paires de culbuteurs (14, 15, 25) d'un même cylindre, qui sont composées d'un levier d'actionnement (7, 8, 9) et d'un levier d'accouplement (7a, 10, 11), peuvent être commandés indépendamment l'un de l'autre et en ce que chaque levier d'actionnement (7) prévu pour l'actionnement d'au moins une soupape d'échappement (2) et le levier d'accouplement (7a) qui lui est associé sont disposés entre les paires de culbuteurs (14, 15) composées d'un levier d'actionnement et d'un levier d'accouplement (8, 9 ; 10, 11) prévues pour les soupapes d'admission (3, 4) du même cylindre.

2. Système d'entraînement de soupapes selon la revendication 1, caractérisé en ce que chacun des leviers d'actionnement (8, 9) associés aux soupapes d'admission (3, 4) est immédiatement adjacent à la paire de culbuteurs (25) prévue pour la soupape d'échappement (2).
